# EUROPÄISCHE PATENTSCHRIFT

(11) **EP 0 476 244 B1**
(45) Veröffentlichungstag und Bekanntmachung des Hinweises auf die Patenterteilung: **18.05.1994**
(21) Anmeldenummer: 91110641.7
(22) Anmeldetag: 27.06.1991
(51) Int. Cl.: B41F 21/10

(54) **Greiferfinger einer Greiferwelle einer Bogendruckmaschine**
Gripper finger of a sheet-fed printing machine gripper shaft
Doigt de pince d'un arbre à pinces d'une machine d'impression alimentée en feuilles

(30) Priorität: 18.08.1990 DE 4026237
(43) Veröffentlichungstag der Anmeldung: 25.03.1992
(73) Patentinhaber: MAN Roland Druckmaschinen AG, 63012 Offenbach/Main (DE)
(72) Erfinder: Simeth, Claus D., W-6220 Rüdesheim-Trift (DE)
(74) Vertreter: Gudel, Diether, Dr.

(56) Entgegenhaltungen:
- DE-A- 3 623 405
- DE-C- 3 632 768

## Beschreibung

Die Erfindung betrifft einen Greiferfinger einer Greiferwelle einer Bogendruckmaschine mit einer ersten Druckfeder mit einstellbarer Federkraft, die eine Kraft etwa in Richtung des Übergabepunktes der Greiferauflage ausübt, ferner mit einer mit ihrer Spitze an einer Stützebene anliegenden Stellschraube, die ebenfalls eine Kraft etwa in Richtung des Übergabepunktes der Greiferauflage ausübt, wobei die Anordnung so getroffen ist, daß sie aus den beiden Kräften resultierende Kraft ein Vektor ist, der etwa den Mittelpunkt der Greiferwelle etwa mit dem Übergabepunkt verbindet.

Ein Greiferfinger mit diesen Merkmalen, der sich an und für sich bewährt hat, ist in der DE 36 32 768 C1 beschrieben. Besonderer Vorteil dieses bekannten Greiferfingers, von dem auch die vorliegende Erfindung Gebrauch macht, ist es, daß die im Betrieb auftretenden resultierenden Kräft durch die Greifermitte gehen, nämlich mehr oder weniger in einer Linie verlaufend, die die Mitte der Greiferwelle mit dem Übergabepunkt der Greiferauflage verbindet. Dadurch wird der ganz wesentliche Vorteil erreicht, daß in den verschiedenen Betriebszuständen praktisch kein Spielwechsel mehr auftritt, verglichen mit anderen bekannten Greiferfingern, die von diesem Prinzip keinen Gebrauch machen.

Derartige Greiferfinger unterliegen jedoch einem verhältnismäßig hohen Verschleiß. Zum Auswechseln abgenutzter Greiferfinger muß die Greiferwelle komplett ausgebaut werden und erst dann können die Greiferfinger von der Greiferwelle abgezogen werden. Dies ist natürlich arbeitsaufwending und führt auch zu heute unzumutbaren hohen Stillstandszeiten der Maschine.

Hier hat eine Anordnung schon Abhilfe geschaffen, die in der DE 36 23 405 C1 beschrieben ist. Der dort beschriebene Greiferfinger ist zweiteilig aufgebaut, wobei er aus einem unteren Greiferfingerteil und einem direkt darüber befindlichen oberen Greiferfingerteil besteht, deren dem Übergabepunkt benachbarte Enden über eine Druckfeder gespreizt werden. An den anderen Enden ist eine Stellschraube vorgesehen, die den Abstand der beiden Greiferfingerteile reguliert. Beide Greiferfingerteile werden durch eine Schraube an der Greiferwelle befestigt, die ein Loch im oberen Greiferfingerteil durchgreift und die in ein Gewinde in der Greiferwelle eingeschraubt ist. Das untere Greiferfingerteil hat eine Ausnehmung mit einem Zylinderteilprofil derart, daß es sich von derselben Seite (Oberseite) an die Greiferwelle anlegt, wo auch das obere Greiferfingerteil angeordnet ist.

Dieser bekannte Greiferfinger hat zwar den Vorteil einer leichten Montage und Demontage, weil hierzu lediglich die Befestigungsschraube gelöst werden muß, jedoch ergibt sich beim Öffnen und Schließen des Greifers ein großer Spielwechsel und dadurch bedingt ein Verschieben der Greiferspitze, deren Ausmaß vom Verschleiß der Greiferlagerung abhängt. Dieser Verschleiß und der Spielwechsel haben zur Folge, daß die Bogen dublieren.

Zum Stand der Technik wird auch noch verwiesen auf die DE-PS 11 74 804, die einen Greiferfinger zeigt, dessen Körper eine Öffnung von etwa 180° umspannt, so daß der Greiferfinger auf die Greiferwelle aufgesetzt werden kann, ohne daß diese dazu demontiert werden muß. Der derart geöffnete Körper des Greiferfingers wird durch eine Feder geschlossen, deren Federkraft einstellbar ist. Dieser bekannte Greiferfinger weist aber immer noch die vorstehend erläuterten Nachteile des Verschleisses und des Spielwechsels auf, insbesondere weil die die Öffnung schließende Feder hierfür keinen ausreichenden Widerstand leistet. Auch ist dort nicht dafür gesorgt, daß die von einer Druckfeder und einer Anlagefläche aufgebrachten Kräfte sich derart schneiden, daß die Resultierende dieser beiden Kräfte des Mittelpunkts der Greiferwelle mit dem Übergabepunkt verbindet, wie dies ebenfalls ein wesentliches Merkmal der Erfindung ist.

Die Erfindung vermeidet die geschilderten Nachteile. Ihr liegt die Aufgabe zugrunde, einen Greiferfinger mit den eingangs genannten Merkmalen vorzuschlagen, der bei Beibehaltung der dadurch erreichten Vorteile an der Greiferwelle leicht montierbar ist, ohne daß Spielwechsel in den verschiedenen Betriebszuständen auftreten können, auch nicht nach einer längeren Betriebsdauer. Vielmehr soll sich ein selbsttätiger Spielausgleich beim Verschleißen der Greiferlagerfläche bzw. der Greiferwelle ergeben.

Die gestellte Aufgabe wird durch die Vorrichtung gemäß den kennzeichnenden Merkmalen des Anspruchs 1 gelöst.

Durch die zweiteilige Ausbildung des Greiferfingers wird dieser leicht an der Welle montierbar und demontierbar, wobei das zweite Greiferfingerteil das erste Greiferfingerteil zu einem Körper ergänzt, der die Greiferwelle in montiertem Zustand um einen Winkel größer als 180° umschließt, so daß der Greiferfinger insgesamt unverlierbar an der Greiferwelle gehalten ist. Während die erste Druckfeder die betreffenden Enden der beiden Greiferfingerteile voneinander zu spreizen sucht, drückt die zweite Druckfeder das zweite Greiferfingerteil mit einer größeren Kraft an die Greiferwelle, wodurch die Anordnung stabil bleibt. Die zweite Druckfeder darf den Verlauf der resultierenden Kraft, die, wie erwähnt, den Mittelpunkt der Greiferwelle mit dem Übergabepunkt der Greiferauflage verbindet, nicht oder zumindest nicht wesentlich stören und aus diesem Grunde verläuft die Kraftrichtung der zweiten Druckfeder in Richtung derjenigen Linie, die den Mittelpunkt der Greiferwelle mit dem Übergabepunkt verbindet, oder doch zumindest im wesentlichen in dieser Verbindungslinie.

Die Federkraft der zweiten Druckfeder kann durch geeignete Mittel einstellbar sein. Bei anderen Ausführungsformen, die konstruktiv einfacher sind, kann die Federkraft aber auch fest vorgegeben sein.

Die auf das zweite Druckstück ausgeübten Kräfte werden besonders ausgeglichen, wenn es mit der Greiferwelle an dem der ersten Druckfeder abgewandten Ende verschraubt ist. In jedem Fall wird es bevorzugt, wenn das zweite Greiferfinger teil mit der Greiferwelle verschraubt ist, und nicht das erste Greiferfingerteil.

Für die Halterung des zweiten Greiferfingerteils am ersten Greiferfingerteil ergibt sich eine konstruktiv besonders einfache und auch platzsparende Lösung, wenn das zweite Greiferfingerteil in einer Ausnehmung zwischen seitlichen Flanschen des ersten Greiferfingerteils aufgenommen ist.

Die Anlageflächen der beiden Greiferfingerteile an der Greiferwelle können kreisrund profiliert sein. Die getroffene Anordnung ergibt aber einen so guten Kontakt mit der Greiferwelle, daß es bevorzugt wird, wenn die Anlageflächen wenigstens eines der beiden Greiferfingerteile zur Anlage an der Greiferwelle rippenförmig sind. Dadurch werden schmale Anlageflächen ausgebildet, die für eine definierte und reproduzierbare Anlage des Greiferfingers an der Greiferwelle sorgen und die ebenfalls zur Lösung der erfindungsgemäßen Aufgabe beitragen.

Die Erfindung wird im folgenden anhand von Ausführungsbeispielen näher erläutert, aus denen sich weitere wichtige Merkmale ergeben. Es zeigt:
- Fig. 1 -: eine teilweise geschnittene Seitenansicht eines auf einer Greiferwelle montierten Greiferfingers mitsamt seinem Übergabepunkt an einer angedeuteten Greiferauflage;
- Fig. 2 - 5 -: Ansichten entsprechend Fig. 1, wobei abgeänderte Ausführungsformen der zweiten Druckfeder dargestellt sind.

Zunächst sei anhand von Fig. 1 der grundsätzliche Aufbau des erfindungsgemäßen Greiferfingers näher erläutert. Dieser sitzt auf einer Greiferwelle 1. Die Greiferauflage ist bei Pos.2 angedeutet. Zwischen dem Fingerteil 3 des Greiferfingers und der Greiferauflage 2 ergibt sich dadurch eine Übergabepunkt 4 des Greiferfingers an seiner Greiferauflage. Hier hält der Greiferfinger die - zeichnerisch nicht dargestellten - Bogen.

Der Greiferfinger ist grundsätzlich zweiteilig aufgebaut, wobei ein erstes Greiferfingerteil 5 ein im wesentlichen U-förmiges Profil hat derart, daß sich eine Öffnung von etwas weniger als 180° bildet, so daß das erste Greiferfingerteil auf die Greiferwelle aufgeschoben werden kann.

Das erste Greiferfingerteil 5 wird durch ein zweites Greiferfingerteil 6 ergänzt, das die Öffnung des ersten Greiferfingerteils zu einem Winkel von fühlbar über 180° ergänzt, so daß in montiertem Zustand des Greiferfingers die Öffnung soweit geschlossen ist, daß der komplettierte Greiferfinger die Greiferwelle um den entsprechenden Winkel von mehr als 180° und daher an ihm unverlierbar gehalten ist. Das zweite Greiferfingerteil 6 ist mittels einer Schraube 7 an der Greiferwelle 1 befestigt. Das zweite Greiferfingerteil 6 erstreckt sich von einer Anlagefläche 8 bis zu einem Fortsatz 9, der eine Stellschraube 10 aufnimmt. Der Fortsatz 9 geht an einem Punkt 11 in das Hauptteil des zweiten Greiferfingerteils 6 über und bis zu diesem Punkt 11 liegt in montiertem Zustand das zweite Greiferfingerteil 6 an der Welle 1 an.

Gestrichelt ist in Fig.1 eine innere Kante 12 des ersten Greiferfingerteils 5 gezeigt, woraus deutlich wird, daß das U-förmige erste Greiferfingerteil eine Öffnung hat derart, daß es auf die Greiferwelle radial aufgesteckt werden kann. Der von der Kante 12 begrenzte Schenkel verläuft mehr oder weniger parallel zu dem gegenüber liegenden Schenkel 13 des U-Profils des ersten Greiferfingerteils.

Zwischen dem Schenkel 13 des ersten Greiferfingerteils 5 und dem Fortsatz 9 des zweiten Greiferfingerteils 6 ist eine erste Druckfeder 14 angeordnet, deren eines Ende sich in einer entsprechenden Ausnehmung 15 am Schenkel 13 abstützt. Das andere Ende der Feder wird durch einen Stift 16 der Stellschraube 10 gehalten. Mit Hilfe der Schraube kann die Druckkraft der Feder 14 eingestellt werden. Diese Druckkraft sucht die Schenkel 9, 13 zu spreizen. Ihr Kraftvektor ist bei Pos.17 angedeutet. Er geht durch den Übergangspunkt 4.

Etwa in der Mitte des U-Profils des ersten Greiferfingerteils 5 ist in einen Ansatz 18 dieses Greiferfingerteils eine Stellschraube 19 eingeschraubt, deren Spitze an der Anlagefläche 8 des zweiten Greiferfingerteils 6 anliegt. Dadurch wird ein Kraftvektor geschaffen, der bei Pos.20 angedeutet ist. Fig.1 zeigt, daß der Vektor 20 ebenfalls durch den Übergabepunkt 4 geht.

Die beiden Vektoren 17,20 addieren sich so, daß ein resultierender Vektor 21 entsteht, der den Übergabepunkt 4 mit der Mitte 22 der Greiferwelle 1 verbindet, d.h. mit der Achse der Greiferwelle.

Das zweite Greiferfingerteil 6 ist zwischen seitlichen Flanschen 23 des ersten Greiferfingerteils 5 geführt und aufgenommen. Flansche 24 des ersten Greiferfingerteils 5 versteifen dieses.

Zwischen den Flanschen 23 ist auch eine Aufnahme für eine zweite Druckfeder 25 geschaffen, deren Kraftvektor 26 mit dem Vektor 21 zusammenfällt. Diese zweite Druckfeder 25 stützt sich mit ihrer Oberseite an der nach oben weisenden Verlängerung des ersten Greiferfingerteils 5 ab, welche Verlängerung zum Fingerteil 3 führt. Mit ihrer Unterseite übt die zweite Druckfeder 25 Druck auf das zweite Greiferfingerteil 6 aus und drückt dieses somit an die Greiferwelle 1 an. Die Kraft der zweiten Druckfeder 25 ist größer als diejenige der ersten Druckfeder 14. Fig. 1 zeigt auch, daß die Kraft der zweiten Druckfeder 25 über rippenförmige oder keilförmige Flächen 11,27 auf die Greiferwelle ausgeübt wird, zwischen denen das Material V-förmig eingezogen ist. Entsprechende rippenförmige Auflagen können auch am ersten Greiferfingerteil 5 vorgesehen sein, vorzugsweise an der den Rippen 11,27 gegenüber liegenden Stelle, oder auch über die Auflage verteilt.

Bei dem in Fig.1 gezeigten Ausführungsbeispiel kann die Kraft der zweiten Druckfeder 25 eingestellt werden. Hierfür ist eine Stellschraube 28 vorgesehen, die miteinem Keil 29 zusammenwirkt, dessen Keilfläche an einer Gegenkeilfläche der zweiten Druckfeder 25 anliegt. Schraubt man die Schraube 28 mehr oder weniger in den Finger 3 ein, so verschiebt sich der Keil 29 und dadurchwird die Kraft der zweiten Druckfeder 25 entsprechend erhöht oder verringert.

Die Fig. 2 - 4 zeigen abgeänderten Ausführungsformen der zweiten Druckfeder 25, deren Druckkraft in diesen Figuren nicht einstellbar ist. In Fig.2 ist dies eine Schenkelfeder 25a, deren abgebogene Enden in entsprechenden Aufnahmen am Finger 3 bzw. am Greiferfingerteil 6 eingreifen, in Fig.3 ist dies eine Blattfeder 25b, deren Spitze ebenfalls in eine entsprechende Aufnahme des zweiten Greiferfingerteils 6 eingreift und die über eine Schraube 30 am Fingerteil 3 befestigt ist. In Fig. 4 ist eine V-förmige Blattfeder 25c vorgesehen, deren Schenkel um das klotzförmige Anlagestück 31 des zweiten Greiferfingerteils 6 gelegt sind und deren Spitze in eine entsprechende Aufnahme am Fingerteil 3 eingreift.

In Fig. 5 ist die Anordnung derart getroffen, daß die zweite Druckfeder 25d sich mit ihrem unteren Ende direkt auf der Greiferwelle 1 abstützt, wozu sie ein entsprechendes Loch des zweiten Greiferfingerteils 6 durchgreift. Allen Ausführungsformen ist es gemeinsam, daß sich das andere Ende der zweiten Druckfeder 25 am ersten Greiferfingerteil 5 bzw. an dessen Fingerteil 3 abstützt.

Fig. 5 zeigt auch, daß es nicht notwendig ist, daß sich die zweite Druckfeder 25 am zweiten Greiferfingerteil 6 abstützt, weil dieses ja über die Schraube 7 an der Greiferwelle 1 befestigt ist. Allerdings wird die Ausführungsform nach Fig. 1 bis 4 bevorzugt, bei der das zweite Greiferfingerteil über die zweite Druckfeder an die Greiferwelle angepreßt wird. Die zweite Druckfeder 25 dient zum Spielausgleich und aus diesem Grunde ist es für sie nur wesentlich, eine Kraft zwischen dem ersten Greiferfingerteil und der Greiferwelle in Richtung der im wesentlichen räumlich zusammenfallenden Vektoren 21, 26 auszuüben.

## Patentansprüche

1. Greiferfinger einer Greiferwelle einer Bogendruckmaschine mit einer ersten Druckfeder (14) mit einstellbarer Federkraft, die in der Position gesehen, in der ein Bogen erfaßt wird eine Kraft (17) etwa in Richtung des Übergabepunktes (4) der Greiferauflage (2) ausübt, ferner mit einer mit ihrer Spitze an einer Stützebene (8) anliegenden Stellschraube (19), die ebenfalls in der Position gesehen, in der ein Bogen erfaßt wird eine Kraft (20) etwa in Richtung des Übergabepunktes (4) der Greiferauflage (2) ausübt, wobei die Anordnung so getroffen ist, daß die aus den beiden Kräften (17, 20) resultierende Kraft (21) ein Vektor ist, der etwa den Mittelpunkt (22) der Greiferwelle (1) etwa mit dem Übergabepunkt (4) verbindet,
**dadurch gekennzeichnet,**
daß der Greiferfinger zweiteilig ausgebildet ist derart, daß ein erstes Greiferfingerteil (5), das den Greiferfinger (3) trägt, die Greiferwelle (1) in einem Winkel von maximal 180° umschließt und durch ein zweites Greiferfingerteil (6) zu einem Umschließungswinkel von über 180° ergänzt wird, wobei das zweite Greiferfingerteil (6) mittels einer Schraube (7) direkt auf der Greiferwelle (1) befestigt ist und wobei die erste Druckfeder (14) zwischen Enden (9, 13) der beiden Greiferfingerteile (5, 6) angeordnet ist und eine zweite Druckfeder (25) vorgesehen ist, die zwischen dem ersten Greiferfingerteil (5) und der Welle (1) eingespannt ist und die das erste Greiferfingerteil (5) an der Greiferwelle (1) andrückt, deren Federkraft größer ist als die Federkraft der ersten Feder (14) und deren Kraftrichtung (26) im wesentlichen mit dem Vektor (21) der resultierenden Kräfte zusammenfällt.

2. Greiferfinger nach Anspruch 1,
**dadurch gekennzeichnet,**
daß die Federkraft der zweiten Druckfeder (25) über Keilflächen (29) einstellbar ist.

3. Greiferfinger nach Anspruch 1 oder 2,
**dadurch gekennzeichnet,**
daß das zweite Greiferfingerteil (6) in einer Ausnehmung zwischen seitlichen Flanschen (23) des ersten Greiferfingerteils (5) aufgenommen ist.

## Claims

1. Gripper finger of a gripper shaft of a sheet printing press, with a first compression spring (14) with adjustable spring force, which seen in the position in which a sheet is grasped exerts a force (17) substantially in the direction of the transfer point (4) of the gripper support (2), further with an adjusting screw (19) with its point lying against a support plane (8), which likewise, seen in the position in which a sheet is grasped directly exerts a force (20) substantially in the direction of the transfer point (4) of the gripper support (2), wherein the arrangement is so put together that the force (21) resulting from both of the forces (17, 20) is a vector which connects substantially the centre point (22) of the gripper shaft (1) with substantially the transfer point (4), characterised in that the gripper finger is constructed in two portions in such a fashion that a first gripper finger portion (5), which carries the gripper finger (3), surrounds the gripper shaft (1) by an angle of at most 180° and is enlarged by a second gripper finger portion (6) to a surrounding angle of greater than 180°, wherein the second gripper finger portion (6) is directly fixed on to the gripper shaft (1) by means of a screw (7) and wherein the first compression spring (14) is arranged between ends (9, 13) of both gripper finger portions (5, 6) and a second compression spring (25) is provided which is set between the first gripper finger portion (9) and the shaft (1) and which presses the first gripper finger portion (5) against the gripper shaft, the spring force of which is greater than the spring force of the first spring (14) and the direction of the force (26) of which substantially coincides with the vector (21) of the resultant forces.

2. Gripper finger according to Claim 1, characterised in that the spring force of the second compression spring (25) is adjustable via wedge surfaces (29).

3. Gripper finger according to Claim 1 or 2, characterised in that the second gripper finger portion (6) is received in a recess between lateral flanges (23) of the first gripper finger portion (5).

## Revendications

1. Doigt de pince d'un arbre pour pinces d'une machine d'impression à feuilles, comportant un premier ressort de pression (14) ayant une force réglable, qui, dans la position dans laquelle une feuille est détectée, exerce une force (17) sensiblement en direction du point de transfert (4) de l'appui de pince (2), comportant de plus une vis de réglage (19) s'appuyant, par sa pointe, contre un plan d'appui (8), vis qui, de même, dans la position dans laquelle une feuille est détectée, excerce une force (20) sensiblement en direction du point de transfert (4) de l'appui de pince (2), l'agencement étant tel que la force (21) résultant des deux forces (17,20) est un vecteur qui relie sensiblement le centre (22) de l'arbre pour pinces (1) sensiblement avec le point de transfert (4),
caractérisé en ce que le doigt de pince est réalisé en deux parties, de sorte qu'une première partie (5) du doigt de pince, qui porte le doigt de pince (3), entoure l'arbre pour pinces (1) sous un angle d'au maximum 180°, et est complétée par une seconde partie (6) du doigt de pince en un angle d'enveloppement supérieur à 180°, la seconde partie du doigt de pince (6) étant fixée directement sur l'arbre pour pinces (1) au moyen d'une vis (7), et le premier ressort de pression (14) étant agencé entre des extrémités (9,13) des deux parties (5,6) du doigt de pince, et un second ressort de pression (25) étant prévu, qui est serré entre la première partie (5) du doigt de pince et l'arbre (1) et qui presse la première partie (5) du doigt de pince contre l'arbre pour pinces (1), dont la force est plus grande que la force du premier ressort (14) et dont la direction d'action (26) coïncide généralement avec le vecteur (21) des forces résultantes.

2. Doigt de pince selon la revendication 1,
caractérisé en ce que la force du second ressort de pression (25) peut être réglée par des surfaces en forme de coin (29).

3. Doigt de pince selon la revendication 1 ou 2,
caractérisé en ce que la seconde partie du doigt de pince (6) est reçue dans un évidement entre des brides latérales (23) de la première partie du doigt de pince (5).
